# EUROPÄISCHE PATENTSCHRIFT

(11) **EP 0 337 140 B1**
(45) Veröffentlichungstag und Bekanntmachung des Hinweises auf die Patenterteilung: **15.09.1993**
(21) Anmeldenummer: 89104614.6
(22) Anmeldetag: 15.03.1989
(51) Int. Cl.: B65H 19/12

(54) **Verpackungsmaschine, insbesondere für Zigaretten**
Packing machine, particularly for cigarettes
Machine d'emballage, en particulier pour cigarettes

(30) Priorität: 15.04.1988 DE 3812514
(43) Veröffentlichungstag der Anmeldung: 18.10.1989
(62) Teilanmeldung aus: 92115548.7
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- EP-A- 0 260 453
- FR-A- 1 505 340

## Beschreibung

Die Erfindung betrifft eine Verpackungsmaschine zum Herstellen von Packungen, z.B. Zigaretten-Packungen, aus bahnförmigem Verpackungsmaterial, welches von einer Bobine bzw. Arbeitsbobine auf einem Arbeitszapfen abziehbar ist, dem neue, "volle" Bobinen durch einen schwenkbaren Transportarm zuführbar sind, wobei vor Übergabe einer "vollen" Bobine an den Arbeitszapfen eine leergefahrene Bobinenhülse, bzw. Bobinenkern durch einen Abstreifer, bzw. Hülsen-Abstreifer vom Arbeitszapfen entfernbar ist.

Aus der EP-A 0 260 453 ist eine Bobinen-Wechselvorrichtung für eine Verpackungsmaschine bekannt, die "volle" Bobinen an einen axial verschiebbaren Arbeitszapfen übergibt. In der Arbeitsstellung des Arbeitszapfens ist die Bobine zwischen einer dem Arbeitszapfen zugewandten und axial unverschiebbaren Seitenführung und einer gegenüberliegenden Gegenführung gehalten. Nach dem Leerfahren einer Bobine wird der Arbeitszapfen durch Axialverschiebung in seine Ausgangsstellung zurückbewegt, wobei das Abstreifen des Bobinenkerns durch Anlage desselben an der feststehenden Seitenführung erfolgt. Nachteilig an der bekannten Vorrichtung ist, daß der Arbeitszapfen zum Abstreifen des Bobinenkernes axial verschiebbar gelagert ist. Dazu ist eine druckluftbetriebene Haltevorrichtung notwendig, die aufwendig und störanfällig ist.

Der Erfindung liegt die Aufgabe zugrunde, eine Verpackungsmaschine zu schaffen, bei der durch eine einfache maschinentechnische Maßnahme das Abstreifen des Bobinenkerns in den kontinuierlichen Bewegungsablauf des Bobinenwechselns integriert ist.

Zur Lösung dieser Aufgabe ist die erfindungsgemäße Verpackungsmaschine dadurch gekennzeichnet, daß der Hülsen-Abstreifer am Transportarm angebracht und dieser zum Abstreifen bzw. Abziehen des Bobinenkerns in Axialrichtung des Arbeitszapfens bewegbar ist.

Erfindungsgemäß ist ein Hülsen-Abstreifer mit einem Transportarm verbunden, der zum Beschicken des Arbeitszapfens mit "vollen" Bobinen achsparallel zum Arbeitszapfen bewegbar angeordnet ist. Diese Eigenschaft des Transportarms wird auch zum Abstreifen eines leergefahrenen Bobinenkernes ausgenutzt. Durch die achsparallele Verschiebung des Transportarms in Richtung des Arbeitszapfens wird der Hülsen-Abstreifer in eine Abstreifposition gebracht, wobei nach Erfassen des Bobinenkernes derselbe durch achsparallele Bewegung des Transportarms in entgegengesetzter Richtung vom feststehenden Arbeitszapfen abgestreift wird. Mit der Erfindung wird somit erreicht, daß der Arbeitszapfen nicht axial verschiebbar gelagert sein muß. Ein Antriebsorgan für den Arbeitszapfen ist nicht erforderlich.

Nach einer Weiterbildung der Erfindung erfaßt der Hülsen-Abstreifer den Bobinenkern an einer innenseitigen Stirnfläche. Durch nachfolgende Verschiebung des Transportarms in Axialrichtung des Arbeitszapfens läßt sich der Bobinenkern vom Arbeitszapfen entfernen.

Weitere vorteilhafte Ausgestaltungen der Erfindung betreffen die Ausbildung der Förderorgane für Bobinen und Bobinenhülsen.

Ein Ausführungsbeispiel der Erfindung wird nachfolgend anhand der Zeichnungen näher erläutert. Es zeigen:
- Fig. 1: eine Bobinenstation als Teil einer Verpackungsmaschine im Grundriß,
- Fig. 2: die Vorrichtung gemäß Fig. 1 in Vorderansicht,
- Fig. 3: eine Seitenansicht der Vorrichtung gemäß Fig. 1 und 2, teilweise im Längsschnitt,
- Fig. 4: eine Einzelheit der Vorrichtung gemäß Fig. 1 bis 3, nämlich die Darstellung eines Bobinenwechsels, in Seitenansicht, teilweise im Längsschnitt,
- Fig. 5: einen Transportzapfen mit Bobine in Draufsicht, teilweise im Horizontalschnitt,
- Fig. 6: einen Transportarm als Einzelheit der Vorrichtung in Vorderansicht.

Die in den Zeichnungen als Ausführungsbeispiel dargestellte Bobinenstation entspricht in ihrem Grundaufbau der Vorrichtung gemäß DE-Patentanmeldung P 37 21 091.2 (EP-A-0 296 356; Priorität: 26.06.87; Veröffentlichungstag: 28.12.88 gilt als Stand der Technik nach Artikel 54(3) EPÜ). Demnach sind an einem Maschinengestell 10 einer herkömmlichen und der Einfachheit halber nicht näher gezeigten Verpackungsmaschine zwei Arbeitszapfen 11 und 12 drehbar gelagert. Die frei abstehenden bzw. auskragenden Arbeitszapfen 11, 12 dienen je zur Aufnahme einer Bobine 13.

Die Bobinen 13 sind gewickelte Rollen bahnförmigen Verpackungsmaterials, zum Beispiel Stanniol, Kunststoff-Folie oder dgl. Für die Verarbeitung des Verpackungsmaterials innerhalb der Verpackungsmaschine wird das bahnförmige Verpackungsmaterial von einer laufenden (Arbeits-)Bobine 13a abgezogen. Ist diese verbraucht, wird das Verpackungsmaterial von einer auf dem benachbarten Arbeitszapfen 11 bereitgehaltenen, "vollen" Bobine 13 abgezogen.

Währenddessen wird der leergefahrene Arbeitszapfen 12 für die Aufnahme einer neuen, "vollen" Bobine vorbereitet. Zu diesem Zweck wird zunächst ein hülsenförmiger Bobinenkern 14 beseitigt. Danach wird eine neue Bobine auf den Arbeitszapfen 12 aufgeschoben.

Die "vollen" Bobinen 13 werden einem Bobinenvorrat 15 entnommen und alternativ dem einen oder anderen Arbeitszapfen 11, 12 zugeführt. Im Bereich des Bobinenvorrats 15 ist eine Mehrzahl von Bobinen 13 in aufrechter Ebene und in axialer Ausrichtung zueinander angeordnet. Die jeweils vornliegende Bobine 13 wird entnommen. Die nachfolgenden werden entsprechend weitergefördert. Wie bei der Vorrichtung gemäß Patentanmeldung P 37 21 091.2 liegen die Bobinen 13 des Bobinenvorrats 15 auf fördernd angetriebenen Tragwellen 16, 17 auf. Die jeweils vornliegende Bobine 13 erhält Anlage an Stützrollen 18 mit schräggerichteter Drehachse. Tragwellen 16, 17 sowie Stützrollen 18 sind an einem Traggestell 19 gelagert.

Der mechanisierte bzw. automatisierte Transport der Bobinen 13 zu den Arbeitszapfen 11, 12 wird durch einen Transportzapfen 20 bewerkstelligt. Dieser nimmt jeweils die vordere Bobine 13 im Bobinenvorrat auf, vollzieht eine Hubbewegung, damit die Bobine freikommt, bewegt sie sodann in eine Ebene vor den Arbeitszapfen 11, 12 und stellt sie daraufhin einem der beiden zu.

Der Transportzapfen 20 ist zu diesem Zweck an einem Förderer angebracht, der hier als schwenkbarer Transportarm 21 ausgebildet ist, und zwar im wesentlichen mit den Merkmalen der Patentanmeldung P 37 21 091.2.

Der Transportarm 21 ist mit einem unteren Endbereich mit einem Schwenklager 22 an einer Tragvorrichtung 23 angebracht. Diese ist in Seitenansicht (Fig. 3) U-förmig ausgebildet mit aufrechten Tragwandungen 24, 25 an den Enden.

In diesen ist eine verzahnte Hauptwelle 26 drehbar gelagert. Der Antrieb derselben erfolgt über einen Antriebsmotor 27 mit Ritzel 28, Zwischenzahnrad 29 und Zahnrad 30, welches Teil einer drehbar gelagerten Führungshülse 31 ist. In dieser ist die Hauptwelle 26 relativ unverdrehbar, jedoch axial verschiebbar gelagert. Der hin- und hergehende Drehantrieb für den Transportarm 21 wird demnach über die Führungshülse 31 auf die mit dem Transportarm 21 verbundene Hauptwelle 26 übertragen.

Die Tragvorrichtung 23 ist insgesamt in Richtung quer zur Schwenkebene des Transportarms 21 hin- und herbewegbar. Zu diesem Zweck ist an der Unterseite der Tragvorrichtung 23 eine Zahnstange 32 gebildet, mit der ein in der einen und anderen Richtung drehbares Ritzel 33 in Eingriff steht. Das durch einen nicht näher gezeigten Motor angetriebene Ritzel 33 ermöglicht eine Bewegung des Transportsarms 21 in Richtung achsparallel zu den Arbeitszapfen 11, 12. Dabei wird die Hauptwelle 26 in der ortsfesten Führungshülse 31 gleitend geführt.

Weiterhin ist, wie in der Patentanmeldung P 37 21 091.2 beschrieben, der Transportzapfen 20 relativ zum Transportarm 21 bewegbar, und zwar in Längsrichtung desselben. Zu diesem Zweck ist der Transportzapfen 20 in einem Schlitten 34 des Transportarms 21 gelagert. Der Schlitten 34 ist innerhalb des als Hohlkörper ausgebildeten Transportarms 21 in dessen Längsrichtung verschiebbar. Zur Durchführung von Stellbewegungen dient ein Stellmotor 35, der am Transportarm 21 gelagert ist. Eine Motorwelle 36 ist als Spindel ausgebildet und steht in Eingriff mit einer Spindelmutter 37. Diese wiederum ist mit dem Schlitten 34 verbunden. Drehbewegungen der Motorwelle 36 bewirken demnach Stellbewegungen des Schlittens 34 in Längsrichtung des Transportarms 21.

Wie insbesondere aus Fig. 4 ersichtlich, ist der Transportarm 21 im Querschnitt U-förmig ausgebildet. Eine Rückwand 38 ist mit einer Ausnehmung 39 für den Durchtritt des Transportzapfens 20 versehen. Der Schlitten 34 ist in Seitenwänden 40, 41 des Transportarms 21 geführt, und zwar mittels Führungsnuten 42 an den Seitenwänden 40, 41. In die Führungsnuten 42 treten formschlüssig Führungsrippen 43 des Schlittens 34 ein.

Der Transportzapfen 20 ragt einseitig aus dem Schlitten 34 bzw. dem Transportarm 21 heraus und kann dadurch eine Bobine 13 aufnehmen (Fig. 5). Die Übergabe derselben an einen der beiden Arbeitszapfen 11, 12 erfolgt bei gleichachsiger Positionierung des Transportzapfens 20 vor dem betreffenden Arbeitszapfen 11, 12 (Fig. 4). Der Transportzapfen 20 ist in Axialrichtung verschiebbar, gleitend am Transportarm 21, nämlich in dem Schlitten 34, gelagert. Dieser ist nach beiden Seiten über den Transportarm 21 hinaus verlängert und bildet eine Schubhülse 44, in der der Transportzapfen 20 gelagert ist.

Zur mechanischen, selbsttätigen Übergabe der Bobine 13 an den freien Arbeitszapfen 11, 12 ist der Transportzapfen 20 auf dem freien Ende des Arbeitszapfens 11, 12 abgestützt. Durch Verschiebung des Transportarms 21 in Axialrichtung des Arbeitszapfens 11, 12 wird der Transportzapfen 20 relativ in dem Schlitten 34 bzw. der Schubhülse 44 verschoben. Die Bobine 13 ist dabei auf dem Vorderende der Schubhülse 44 abgestützt. Diese drückt die Bobine 13 bei fortgesetzter Bewegung des Transportarms 21 auf den Arbeitszapfen 11, 12. In gleichem Maße tritt der Transportzapfen 20 aus der Bobine 13 aus.

In der Endstellung befindet sich die Bobine 13 auf dem betreffenden Arbeitszapfen 11, 12 unter Anlage an einem feststehenden Stützteller 45 des Arbeitszapfens 11, 12, Der Stützteller 45 bewirkt eine exakte Positionierung der jeweiligen Arbeits-Bobine 13a auf dem Arbeitszapfen 11, 12, auch während des Abziehens der Materialbahn.

Der Transportzapfen 20 ist federbelastet, nämlich in Richtung auf die Ausgangsposition (Fig. 5) in bezug auf den Transportarm 21. Bei dem gezeigten Ausführungsbeispiel ist der Transportzapfen 20 als Hohlkörper ausgebildet. Innerhalb desselben ist eine Rückholfeder 46 angeordnet. Diese stützt sich auf eine Endwandung 47 des Transportzapfens 20 einerseits und auf einer Stützplatte 48 andererseits ab. Die Stützplatte 48 erhält Anlage an einem Querzapfen 49, dessen Enden mit der Schubhülse 44 verbunden sind und der sich quer durch den hohlen Transportzapfen 20 hindurch erstreckt. Letzterer ist zu diesem Zweck an zwei einander gegenüberliegenden Seiten mit einem Führungsschlitz 50 für den Durchtritt der Querzapfens 49 versehen. Wenn nach Übergabe einer Bobine 13 an einen Arbeitszapfen 11, 12 der Transportarm 21 in entgegengesetzter Richtung in die Ausgangsstellung zurückbewegt wird - durch entsprechende Antriebsbewegung des Ritzels 33 - kehrt selbsttätig auch der Transportzapfen 20 in die Ausgangsposition relativ zum Transportarm 21 zurück (Fig. 5).

Die Bobinen 13 sind, wie allgemein üblich, mit einem Bobinenkern 14 versehen, auf den das Bahnmaterial gewickelt ist. Der hülsenförmige Bobinenkern 14 besteht vielfach aus Pappe, kann aber auch aus anderen Werkstoffen bestehen. Der Transportzapfen 20 tritt ebenso in den zylindrischen Bobinenkern 14 ein wie die Arbeitszapfen 11 und 12. Nach dem Leerfahren einer Bobine 13 verbleibt der Bobinenkern 14 auf dem Arbeitszapfen 11, 12. Die gezeigte Vorrichtung ist so ausgebildet, daß der Bobinenkern 14 selbsttätig von dem leergefahrenen Arbeitszapfen 11, 12 abgenommen wird.

Zu diesem Zweck ist ein Abstreifer vorgesehen, der durch entsprechende Relativbewegung den leeren Bobinenkern 14 in Axialrichtung des Arbeitszapfens 11, 12 von diesem abstreift. Wie dargestellt, ist jedem Arbeitszapfen 11, 12 ein gesonderter Hülsen-Abstreifer 51, 52 zugeordnet. Jeder dieser Hülsen-Abstreifer 51, 52 weist einen kreisbogenförmigen bzw. halbkreisförmigen Mitnehmer 53 auf. Zum Abstreifen eines Bobinenkerns 14 von einem Arbeitszapfen 11, 12 wird der Hülsen-Abstreifer 51, 52 in eine Position gefahren, in der der Mitnehmer 53 an einer innen- bzw. vom freien Ende des Arbeitszapfens 11, 12 abliegenden Stirnfläche 54 zur Anlage kommt (Fig. 1, links). Durch Verschieben des Hülsen-Abstreifers 51, 52 in Axialrichtung des Arbeitszapfens 11, 12 wird der Bobinenkern 14 von diesem abgeschoben. Der Mitnehmer 53 hat zu diesem Zweck eine dem Durchmesser des Bobinenkerns 14 entsprechende Abmessung.

Die Hülsen-Abstreifer 51, 52 sind bei der dargestellten Vorrichtung am Transportarm 21 angebracht und werden somit durch diesen betätigt. An zwei gegenüberliegenden Seiten sind jeweils Mitnehmer 53 an einem Tragarm 55 angebracht. Die beiden Tragarme 55 sind an gegenüberliegenden Seiten des Transportarms 21 befestigt, so daß sie durch Schwenkbewegung und achsparallele Bewegung des Transportarms 21 dem einen oder anderen Arbeitszapfen 11, 12 zugestellt werden können. Zum Abstreifen eines Bobinenkerns 14 von einem Arbeitszapfen 11, 12 wird der Transportarm 21 in der beschriebenen Weise in achsparalleler Richtung bewegt.

Die Tragarme 55 sind abgekröpft ausgebildet (Fig. 5). Dadurch liegen die an den Enden angeordneten Mitnehmer 53 in einer Ebene, in der sie zugleich als Anlage für eine auf dem Transportzapfen 20 angeordnete Bobine 13 dienen.

Mit der beschriebenen Vorrichtung geht eine selbsttätige, voll mechanisierte Versorgung der Arbeitszapfen 11, 12 mit Bobinen 13 wie folgt vonstatten:
In der aufrechten, mittigen Position des Transportarms 21 wird der Schlitten 34 mit dem Transportzapfen 20 in eine obere Position 56 (Fig. 6) gefahren. In dieser ist der Transportzapfen 20 auf die jeweils vordere Bobine 13 des Bobinenvorrats 15 ausgerichtet. Durch axial gerichtete Verschiebung kann der Transportzapfen 20 die vordere Bobine 13 übernehmen.

Damit diese vom Bobinenvorrat 15 freikommt, wird der Schlitten 34 mit Transportzapfen 20 in eine noch höhere, obere Endposition 57 gefahren. Nunmehr kann der Transportarm 21 in achsparalleler Richtung zurückgefahren werden in eine Ebene, in der der Transportzapfen 20 vor den Enden der Arbeitszapfen 11, 12 sich erstreckt. Der Schlitten 34 wird nun in eine untere Innenposition 58 zurückbewegt. In dieser ist der Transportzapfen 20 exakt auf die Arbeitszapfen 11, 12 ausgerichtet, wenn der Transportarm 21 vor den einen oder anderen Arbeitszapfen 11, 12 durch Schwenkbewegung gefahren wird.

In der axialen Ausrichtposition erfolgt in der beschriebenen Weise die Übergabe der Bobine 13 an den einen oder anderen Arbeitszapfen 11, 12, und zwar durch erneute axial gerichtete Verschiebung des Transportarms 21. Die Bobine 13 wird dabei durch den Transportarm 21 mitgenommen bzw. durch die Schubhülse 44.

Nach Übergabe der "vollen" Bobine 13 an einen Arbeitszapfen 11, 12 erfolgt der Anschluß der Materialbahn dieser Bobine an die ständig ablaufende Materialbahn des anderen Arbeitszapfens, sobald die laufende Bobine 13a leergefahren ist.

Vor erneuter Beschickung des leergefahrenen Arbeitszapfens 11, 12 wird der Bobinenkern 14 beseitigt. Zu diesem Zweck erfolgt eine achsparallele Verschiebung des Transportarms 21, bis sich der dem betreffenden Arbeitszapfen 11, 12 zugeordnete Hülsen-Abstreifer 51, 52 bzw. der Mitnehmer 53 in der Ebene hinter der Stirnwandung 54 des Bobinenkerns 14 befindet. Durch Schwenkbewegung des Transportarms 51 wird der Mitnehmer 53 in Abstreifposition gebracht (Fig. 1 bzw. Fig. 2). Durch erneute achsparallele Bewegung des Transportarms 21 wird der Bobinenkern 14 von dem betreffenden Arbeitszapfen 11, 12 abgeschoben.

Die Arbeitszapfen 11, 12 sind in bekannter Weise mit radial bewegbaren Klemmbacken 59 ausgestattet. Diese werden in eine radial nach außen gerichtete Klemmposition bewegt, wenn sich eine Bobine 13 auf dem betreffenden Arbeitszapfen 11, 12 befindet. Zum Aufschieben einer Bobine 13 auf den Arbeitszapfen 11, 12 bzw. zum Abstreifen des leeren Bobinenkerns 14 von dem Arbeitszapfen 11, 12 werden die Klemmbacken 59 radial nach innen bewegt, so daß eine spannungsfreie Bewegung der Bobine 13 bzw. des Bobinenkerns 14 erfolgen kann.

## Patentansprüche

1. Verpackungsmaschine zum Herstellen von Packungen, z.B. Zigaretten-Packungen, aus bahnförmigem Verpackungsmaterial, welches von einer Bobine, bzw. Arbeitsbobine (13a) auf einem Arbeitszapfen (11, 12) abziehbar ist, dem neue, "volle" Bobinen (13) durch einen schwenkbaren Transportarm (21) zuführbar sind, wobei vor Übergabe einer "vollen" Bobine (13) an den Arbeitszapfen (11, 12) eine leergefahrene Bobinenhülse, bzw.Bobinenkern (14) durch einen Abstreifer, bzw. Hülsen-Abstreifer (51, 52) vom Arbeitszapfen (11, 12) entfernbar ist, **dadurch gekennzeichnet,** daß der Hülsen-Abstreifer (51, 52) am Transportarm (21) angebracht und dieser zum Abstreifen bzw. Abziehen des Bobinenkerns (14) in Axialrichtung des Arbeitszapfens (11, 12) bewegbar ist.

2. Verpackungsmaschine nach Anspruch 1, dadurch gekennzeichnet, daß der Transportarm (21) den Hülsen-Abstreifer (51, 52) in eine Position zum Erfassen des Bobinenkerns (14) und sodann in Längsrichtung des Arbeitszapfens (11, 12) zum freien Ende desselben und unter Mitnahme des Bobinenkerns (14) bewegbar ausgebildet ist.

3. Verpackungsmaschine nach einem oder mehreren der Ansprüche 1 und 2, dadurch gekennzeichnet, daß der Bobinenkern (14) einer leergefahrenen Bobine (13) durch den Hülsen-Abstreifer (51, 52) vom Arbeitszapfen (11, 12) abziehbar oder abschiebbar ist.

4. Verpackungsmaschine nach einem oder mehreren der Ansprüche 1 bis 3, dadurch gekennzeichnet, daß der Hülsen-Abstreifer (51, 52) in eine Position an einer innenseitigen Stirnfläche (54) des Bobinenkerns (14) und sodann in Längsrichtung des Arbeitszapfens (11, 12) zum freien Ende desselben unter Mitnahme des Bobinenkerns (14) bewegbar ist.

5. Verpackungsmaschine nach Anspruch 1, dadurch gekennzeichnet, daß der Hülsen-Abstreifer (51, 52) einen auf den Durchmesser des Bobinenkerns (14) abgestimmten kreisbogenförmigen, insbesondere halbkreisförmigen Mitnehmer (53) zum Erfassen des Bobinenkerns (14) aufweist.

6. Verpackungsmaschine nach Anspruch 1, dadurch gekennzeichnet, daß bei zwei Arbeitszapfen (11, 12) der Transportarm (21) an zwei einander gegenüberliegenden Seiten je einen einem Arbeitszapfen (11, 12) zugeordneten Hülsen-Abstreifer (51, 52) aufweist.

7. Verpackungsmaschine nach einem oder mehreren der Ansprüche 1 bis 6, dadurch gekennzeichnet, daß der Hülsen-Abstreifer (51, 52) in einem Teilbereich, mindestens mit den Mitnehmern (53), in einer Anlageebene für eine auf einem Transportzapfen (20) des Transportarms (21) befindliche Bobine (13) angeordnet ist.

8. Verpackungsmaschine nach Anspruch 1, dadurch gekennzeichnet, daß am Transportarm (21) ein durch diesen in Längsrichtung des Arbeitszapfens (11, 12) bewegbarer Schieber angeordnet ist, wobei die Bobine (13) auf den Arbeitszapfen (11, 12) transportierbar ist.

9. Verpackungsmaschine nach Anspruch 8, dadurch gekennzeichnet, daß der Transportzapfen (20) zur Überführung der Bobine (13) auf den Arbeitszapfen (11, 12), der in Längsrichtung feststehend angeordnet ist, auf diesem abstützbar und der Schieber relativ zum Transportzapfen (20) unter Mitnahme der Bobine (13) in Richtung zum Arbeitszapfen (11, 12) bewegbar ist.

10. Verpackungsmaschine nach einem oder mehreren der Ansprüche 8 und 9, dadurch gekennzeichnet, daß der Schieber ein konzentrisch zum Transportzapfen (20) angeordneter, hülsenförmiger Abstreifer oder Schubhülse (44) ist, der bei gleichachsiger Ausrichtung zum Tranportzapfen (20) und Arbeitszapfen (11, 12) gegen einen radial innenliegenden Bereich der Bobine (Bobinenkern 14) bewegbar ist.

11. Verpackungsmaschine nach einem oder mehreren der Ansprüche 8 bis 10, dadurch gekennzeichnet, daß der Schieber, bzw.Schubhülse (44) in Richtung auf die Ausgangsstellung durch eine Rückholfeder (46) belastet ist.

12. Verpackungsmaschine nach einem oder mehreren der Ansprüche 1 bis 11, dadurch gekennzeichnet, daß der Transportzapfen (20) an dem schwenkbar und in Längsrichtung des Arbeitszapfens (11, 12) bewegbar angeordneten Transportarm (21) angebracht ist und der Schieber, bzw.Schubhülse (44) durch entsprechende Bewegung des Transportarms (21) in Axialrichtung des Transportzapfens (20) betätigbar ist.

13. Verpackungsmaschine nach einem oder mehreren der Ansprüche 8 bis 12, dadurch gekennzeichnet, daß der Transportarm (21) den Transportzapfen (20) in gleichachsiger Position vor den Arbeitszapfen (11, 12) bewegbar und sodann den Schieber, bzw. Schubhülse (44) relativ zum Transportzapfen (20) und Arbeitszapfen (11, 12) unter Mitnahme der Bobine (13) verschiebbar ausgebildet ist.

14. Verpackungsmaschine nach Anspruch 13, dadurch gekennzeichnet, daß der Transportzapfen (20) axial verschiebbar am Transportarm (21) bzw. in der Schubhülse (44) gelagert und durch die Rückholfeder (46) in die Ausgangsstellung bewegbar ist.

15. Verpackungsmaschine nach einem oder mehreren der Ansprüche 1 bis 14, dadurch gekennzeichnet, daß der Arbeitszapfen (11, 12) Stützteller (45) zur Anlage einer vollen Bobine (13, 13a) aufweist.

## Claims

1. Packaging machine for the production of packs, eg. cigarette packs, from web-like packaging material which can be drawn off from a reel or working reel (13a) on a working journal (11, 12), to which new "full" reels (13) can be fed by a pivotable transport arm (21), before the transfer of a "full" reel (13) onto the working journal (11, 12) a reel tube or reel core (14) which has run empty being capable of being removed from the working journal (11, 12) by a stripper or tube stripper (51, 52), characterised in that the tube stripper (51, 52) is attached to the transport arm (21) and the latter is movable in the axial direction of the working journal (11, 12) in order to strip off or draw off the reel core (14).

2. Packaging machine according to Claim 1, characterised in that the transport arm (21) is designed to be capable of moving the tube stripper (51, 52) into a position to grasp the reel core (14) and then in the longitudinal direction of the working journal (11, 12) to the free end of the latter, thereby taking up the reel core (14).

3. Packaging machine according to one or more of Claims 1 and 2, characterized in that the reel core (14) of a run-empty reel (13) can be drawn off or pushed off the working journal (11, 12) by the tube stripper (51, 52).

4. Packaging machine according to one or more of Claims 1 to 3, characterized in that the tube stripper (51, 52) is movable into a position against an inner end face (54) of the reel core (14) and then in the longitudinal direction of the working journal (11, 12) to the free end of the latter, thereby taking up the reel core (14).

5. Packaging machine according to Claim 1, characterised in that the tube stripper (51, 52) has a circularly arcuate, especially semi-circular catch (53) coordinated with the diameter of the reel core (14) and intended for grasping the reel core (14).

6. Packaging machine according to Claim 1, characterised in that, when there are two working journals (11, 12), the transport arm (21) has, on each of two sides located opposite one another, a tube stripper (51, 52) assigned to a working journal (11, 12).

7. Packaging machine according to one or more of Claims 1 to 6, characterised in that the tube stripper (51, 52) is arranged in a part region, at least with the catches (53), in a bearing plane for a reel (13) located on a transport journal (20) of the transport arm (21).

8. Packaging machine according to Claim 1, characterised in that on the transport arm (21) a slide is arranged which can be moved by the latter in the longitudinal direction of the working journal (11, 12), the reel (13) being able to be transported onto the working journal (11, 12).

9. Packaging machine according to Claim 8, characterised in that, for transferring the reel (13) onto the working journal (11, 12) which is arranged fixed in the longitudinal direction, the transport journal (20) can be supported on the latter and the slide is movable relative to the transport journal (20), thereby taking up the reel (13), in the direction of the working journal (11, 12).

10. Packaging machine according to one or more of Claims 8 and 9, characterised in that the slide is a sleeve-shaped stripper or push sleeve (44) which is arranged concentrically relative to the transport journal (20) and which, when there is equiaxial alignment to the transport journal (20) and the working journal (11, 12), is movable up against a radially inner region of the reel (reel core 14).

11. Packaging machine according to one or more of Claims 8 to 10, characterised in that the slide or push sleeve (44) is loaded in the direction of the initial position by means of a restoring spring (46).

12. Packaging machine according to one or more of Claims 1 to 11, characterised in that the transport journal (20) is mounted on the transport arm (21) which is pivotable and arranged to be movable in the longitudinal direction of the working journal (11, 12), and in that the slide or push sleeve (44) is actuable as a result of an appropriate movement of the transport arm (21) in the axial direction of the transport journal (20).

13. Packaging machine according to one or more of Claims 8 to 12, characterised in that the transport arm (21) is designed to be capable of moving the transport journal (20) into an equiaxial position in front of the working journal (11, 12) and then of displacing the slide or push sleeve (44) relative to the transport journal (20) and to the working journal (11, 12) thereby taking up the reel (13).

14. Packaging machine according to Claim 13, characterised in that the transport journal (20) is mounted axially displaceably on the transport arm (21) or in the push sleeve (44) and is movable into the initial position by means of the restoring spring (46).

15. Packaging machine according to one or more of Claims 1 to 14, characterised in that the working journal (11, 12) has support plates (45) for the bearing of a full reel (13, 13a).

## Revendications

1. Empaqueteuse pour la fabrication de paquets, par exemple de paquets de cigarettes, avec du matériau d'emballage en forme de bande qui peut être tiré d'une bobine, ou bobine de travail (13a), placée sur un axe de travail (11, 12) auquel un bras de transport basculant (21) peut apporter de nouvelles bobines "pleines" (13), un tube de bobine, ou noyau de bobine (14), épuisé pouvant, avant la transmission d'une bobine "pleine" (13) à l'axe de travail (11, 12), être enlevé de celui-ci par un éjecteur, ou éjecteur de tube (51, 52), caractérisée par le fait que l'éjecteur de tube (51, 52) est placé sur le bras de transport (21) et celui-ci est, pour l'éjection ou le retrait du noyau de bobine (14), mobile dans la direction axiale de l'axe de travail (11, 12).

2. Empaqueteuse selon la revendication 1, caractérisée par le fait que le bras de transport (21) est conçu de façon à pouvoir amener l'éjecteur de tube (51, 52) dans une position pour la saisie du noyau de bobine (14) et ensuite le déplacer dans la direction longitudinale de l'axe de travail (11, 12) vers l'extrémité libre de celui-ci et avec entraînement du noyau de bobine (14).

3. Empaqueteuse selon une ou plusieurs des revendications 1 et 2, caractérisée par le fait que le noyau (14) d'une bobine (13) épuisée peut être retiré ou repoussé de l'axe de travail (11, 12) par l'éjecteur de tube (51, 52).

4. Empaqueteuse selon une ou plusieurs des revendications 1 à 3, caractérisée par le fait que l'éjecteur de tube (51, 52) peut être amené dans une position contre une surface frontale côté intérieur (54) du noyau de bobine (14) et ensuite mû dans la direction longitudinale de l'axe de travail (11, 12) vers l'extrémité libre de celui-ci en entraînant le noyau de bobine (14).

5. Empaqueteuse selon la revendication 1, caractérisée par le fait que l'éjecteur de tube (51, 52) présente, pour la saisie du noyau de bobine (14), un entraîneur en arc de cercle, en particulier semi-circulaire (53) adapté au diamètre de celui-ci.

6. Empaqueteuse selon la revendication 1, caractérisée par le fait que, lorsqu'il est prévu deux axes de travail (11, 12), le bras de transport (21) présente sur chacun de deux côtés opposés un éjecteur de tube (51, 52) associé à un axe de travail (11, 12).

7. Empaqueteuse selon une ou plusieurs des revendications 1 à 6, caractérisée par le fait qu'une partie de l'éjecteur de tube (51, 52), au moins les entraîneurs (53), est placée dans un plan d'appui pour une bobine (13) située sur un axe de transport (20) du bras de transport (21).

8. Empaqueteuse selon la revendication 1, caractérisée par le fait que, sur le bras de transport (21), est prévu un poussoir mobile à travers celui-ci dans la direction longitudinale de l'axe de travail (11, 12), qui peut conduire la bobine (13) sur celui-ci.

9. Empaqueteuse selon la revendication 8, caractérisée par le fait que l'axe de transport (20), pour la transmission de la bobine (13) à l'axe de travail (11, 12), qui est fixe dans la direction longitudinale, peut être appuyé sur celui-ci, et le poussoir peut être mû par rapport à l'axe de transport (20) en direction de l'axe de travail (11, 12) en entraînant la bobine (13).

10. Empaqueteuse selon une ou plusieurs des revendications 8 et 9, caractérisée par le fait que le poussoir est un éjecteur en forme de douille ou une douille coulissante (44) placé coaxialement par rapport à l'axe de transport (20) qui, lorsqu'il est aligné coaxialement avec l'axe de transport (20) et l'axe de travail (11, 12), peut être amené contre une partie intérieure radiale de la bobine (noyau de bobine 14).

11. Empaqueteuse selon une ou plusieurs des revendications 8 à 10, caractérisée par le fait que le poussoir, ou la douille de poussée (44), est chargé en direction de sa position initiale par un ressort de rappel (46).

12. Empaqueteuse selon une ou plusieurs des revendications 1 à 11, caractérisée par le fait que l'axe de transport (20) est monté sur le bras de transport (21) monté basculant et mobile dans la direction longitudinale de l'axe de travail (11, 12), et le poussoir, ou la douille de poussée (44), peut être actionné par mouvement approprié du bras de transport (21) dans la direction axiale de l'axe de transport (20).

13. Empaqueteuse selon une ou plusieurs des revendications 8 à 12, caractérisée par le fait que le bras de transport (21) est conçu de façon à pouvoir amener l'axe de transport (20) en position coaxiale devant l'axe de travail (11, 12) et ensuite déplacer le poussoir, ou la douille de poussée (44), par rapport à l'axe de transport (20) et l'axe de travail (11, 12) avec entraînement de la bobine (13).

14. Empaqueteuse selon la revendication 13, caractérisée par le fait que l'axe de transport (20) est monté mobile axialement sur le bras de transport (21), plus précisément dans la douille de poussée (44), et peut être amené en position initiale par le ressort de rappel (46).

15. Empaqueteuse selon une ou plusieurs des revendications 1 à 14, caractérisée par le fait que l'axe de travail (11, 12) présente des plateaux d'appui (45) pour l'appui d'une bobine pleine (13, 13a).
